# FASCICULE DE BREVET EUROPEEN

(11) **EP 2 411 995 B1**
(45) Date de publication et mention de la délivrance du brevet: **17.01.2018**
(21) Numéro de dépôt: 10715967.5
(22) Date de dépôt: 23.03.2010
(51) Int. Cl.: H01H 71/08, H01H 71/40

(54) **DÉCLENCHEUR MAGNÉTOTHERMIQUE**
MAGNETOTHERMISCHER AUSLÖSER
THERMAL-MAGNETIC TRIPPING MECHANISM

(30) Priorité: 23.03.2009 FR 0951817
(43) Date de publication de la demande: 01.02.2012
(73) Titulaire: Hager-Electro SAS, 67210 Obernai (FR)
(72) Inventeur: DECKERT, Francis, F-67190 Mutzig (FR); MEYER, Loïc, F-67400 Illkirch (FR)
(74) Mandataire: Nuss, Laurent
(86) Numéro de dépôt international: PCT/FR2010/050525
(87) Numéro de publication internationale: WO 2010/109129

(56) Documents cités:
- EP-A- 0 572 773
- DE-A1- 10 036 351
- DE-A1-102006 005 697
- DE-U1- 29 515 254

## Description

La présente invention concerne d'une part un actionneur ou déclencheur magnétothermique par exemple pour appareil électrique de type disjoncteur, permettant la coupure d'au moins une ligne en cas de court-circuit ou de surcharge dans un circuit, et d'autre part les appareils qui en sont munis.

Les disjoncteurs de protection de lignes comportent, par ligne et entre deux bornes de connexion, un contact fixe et un contact mobile pouvant être séparés notamment par action d'un actionneur magnétothermique sur une serrure mécanique de déclenchement.

La partie magnétique de l'actionneur comprend essentiellement un élément conducteur réalisant l'induction, qui coopère avec un circuit magnétique à culasse fixe et partie mobile jouant le rôle d'organe déclencheur ou coopérant avec un percuteur pour assurer, en cas de court-circuit, la disjonction de l'appareil par basculement de la serrure mécanique qui provoque l'ouverture du contact mobile.

Le déclenchement thermique est classiquement réalisé par un bilame, à chauffage direct ou indirect. Dans certains actionneurs magnétothermiques, en particulier dans les appareils électriques à boîtiers moulés dans lesquels chaque ligne en est équipée, le bilame parcouru par un courant sert de conducteur d'induction du circuit magnétique. En cas de court circuit, le courant est suffisant pour que la force magnétique induite dans le circuit magnétique provoque un déplacement de sa partie mobile - à l'encontre de moyens de rappel - permettant le déclenchement de la serrure.

Ces moyens de rappel sont prévus pour que ladite partie mobile, constituée en général d'une palette rotative pour ce type d'appareils, revienne en position de repos à distance de la serrure lorsque le courant parcourant le bilame est inférieur à un seuil signifiant clairement l'existence d'un court-circuit.

Les déclencheurs magnétothermiques sont par exemple raccordés entre le contact mobile de chaque ligne et une borne de sortie coopérant avec un dispositif de connexion de type à cage et vis. La portion de circuit est alors en fait électriquement constituée du contact mobile, du bilame et de la borne de sortie, qui sont raccordés par exemple par des tresses souples soudées à leurs extrémités aux composant qu'elles relient. L'actionneur magnétique est disposé au niveau du bilame de façon que ce dernier puisse jouer son rôle d'inducteur.

La nécessité de faire coopérer les différents composants des fonctions magnétique et thermique, qui doivent de surcroît être imbriqués sans se gêner pour pouvoir fonctionner ensemble, conduit à des problématiques de conception à chaque fois particulières, fonctions par exemple du contexte technique (calibre des appareils, volume disponible dans les boîtiers..), de nécessités industrielles (degré d'automatisation du montage..) et évidemment économiques.

EP-A-0572773 décrit un déclencheur magnétothermique pour appareil électrique de coupure de type disjoncteur d'après le préambule de la revendication 1. Dans la présente invention, destinée à des appareils dits à boîtier moulé dans lesquels chaque ligne est équipée d'un actionneur magnétothermique, celui-ci comporte classiquement un circuit magnétique à palette mobile pivotant par rapport à une culasse fixe formant le reste du circuit magnétique, ladite culasse étant à section en U et entourant un bilame thermique électriquement relié à une borne de l'appareil, des moyens de rappel maintenant la palette en position ouverte par rapport à la culasse en l'absence de courant de court-circuit.

Selon l'invention, à titre essentiel, la borne et la culasse sont fixées l'une à l'autre et à une pièce intermédiaire dotée de paliers de pivotement pour la palette, l'ensemble formant un sous-ensemble d'un seul tenant. L'avantage d'un tel sous-ensemble est notamment patent en phase d'industrialisation, puisque ledit sous-ensemble peut être prémonté puis manipulé en une seule opération au moment du montage.

La culasse fixe n'est pas directement reliée à la palette mobile, qui est articulée à la pièce intermédiaire. Si la palette était directement articulée à la culasse, une fraction du champ magnétique passerait par les paliers métalliques, et ne serait pas directement disponible dans l'entrefer pour actionner la palette.

Cette séparation magnétique entre la culasse fixe et la palette mobile est réalisée au moyen de ladite pièce intermédiaire. Celle-ci est constituée d'un matériau amagnétique de type laiton.

Le fait d'intercaler cette pièce intermédiaire modifie donc le passage du champ magnétique qui se canalise alors uniquement dans l'entrefer de manière à optimiser le niveau de déclenchement de la serrure par le déplacement de la palette mobile.

Plus précisément, selon une configuration propre à l'invention, la borne est en forme de L au dos duquel est solidarisée le fond de la culasse en forme de gouttière, la pièce intermédiaire étant fixée entre ledit fond et le dos de la borne, ladite pièce enveloppant au moins partiellement l'extérieur de la culasse et comportant deux branches en dépassant dans une direction d'allure axiale, les extrémités desdites branches présentant des orifices en regard dans lesquels pivote la palette.

La palette est ainsi facilement clipsée dans lesdits orifices de la pièce intermédiaire lors de l'assemblage.

Par ailleurs, les moyens de rappel sont constitués d'un ressort de compression interposé entre la palette, via une patte dépassant de l'extrémité libre de celle-ci à l'opposé de la charnière avec la pièce intermédiaire, et un crochet prolongeant ladite pièce au delà de la culasse, dont dépasse une seconde patte. L'emploi d'un ressort de compression pour effectuer le réglage magnétique présente plusieurs avantages : il s'agit d'une solution qui est moins chère et plus précise que les ressorts de traction ou de torsion habituellement utilisés dans cette application. Le ressort de compression est adapté au calibre de l'appareil de coupure.

Deux butées sont au surplus disposées à proximité de l'axe de pivotement en vue de limiter l'amplitude du basculement de la palette sous l'effet du ressort de compression, qui sollicite en permanence ladite palette en direction desdites butées. Ces butées permettent de prépositionner la palette en vue de constituer un sous-ensemble prévu pour être intégré au boîtier.

Selon une configuration possible, la palette mobile comporte au moins deux épaisseur obtenues par pliage sur elle même de la tôle magnétique constituant ladite palette. L'augmentation d'épaisseur ainsi facilement obtenue au niveau du passage du flux magnétique permet de retarder la saturation magnétique du matériau. Le nombre de pliage est multipliable et dépend du contexte techniques et des contraintes qui y sont associées.

La palette présente par ailleurs de préférence une languette de réglage de l'amplitude de son basculement, dont l'extrémité libre coopère avec le boîtier de l'appareil électrique. Une paroi du logement du sous-ensemble de l'invention dans le boîtier est positionnée pour servir de butée à cette languette, dont la position par rapport à la palette est facilement modifiable en vue de régler l'amplitude du mouvement de pivotement.

L'un des avantages de cette invention est d'éviter tout réglage ultérieur du sous-ensemble en tant que tel une fois mis en place dans le boîtier.

Ladite languette est à cet effet constituée d'une portion de la tôle de la palette voisine d'un bord perpendiculaire à l'axe de pivotement, obtenue par découpe d'un segment parallèle audit bord et subissant un pliage dont l'angle est variable et constitue le paramètre de réglage de l'amplitude du basculement de la palette. Plus le pliage est important, augmentant ledit angle, plus la patte arrivera vite en butée contre la paroi du logement mentionnée ci-dessus, et moins le déplacement angulaire sera important.

Selon l'invention, le bilame passe dans la gouttière formant la culasse, dans laquelle il est orientée sensiblement parallèlement à l'axe de ladite gouttière. Classiquement, ledit bilame est par ailleurs électriquement connecté à la borne en sortie de la culasse par au moins une tresse conductrice souple soudée d'une part à l'extrémité libre du bilame et d'autre part au dos de ladite borne.

Dans la configuration de préférence adoptée pour l'invention, le bilame est fixé à la semelle du boîtier de l'appareil au niveau de son extrémité opposée à l'extrémité libre, et relié à ce niveau à un contact mobile de l'appareil de coupure également via au moins une tresse conductrice souple.

L'invention concerne également les appareils électriques de coupure du type disjoncteur qui sont équipés d'actionneurs magnétothermiques tels qu'ils ont été décrits ci-dessus, c'est à dire comportant pour chaque ligne à protéger un contact mobile apte à coopérer avec un contact fixe, une serrure mécanique de disjonction apte à basculer pour séparer le contact mobile du contact fixe en cas de surintensité dans une ligne, l'actionneur magnétothermique étant alors apte à agir sur ladite serrure pour la faire basculer.

L'invention va à présente être décrite plus en détail, en référence aux figures, pour lesquelles :
- la figure 1 est une vue en perspective d'une première version à chauffage direct d'un actionneur magnétothermique selon l'invention ;
- la figure 2 montre une vue en coupe de la version de la figure 1 ;
- la figure 3 représente une vue en perspective d'une seconde version à chauffage indirect d'un actionneur magnétothermique selon l'invention ; et
- la figure 4 en montre une vue en coupe.

A titre essentiel, l'actionneur magnétothermique de l'invention se compose d'une culasse magnétique fixe (1) en « gouttière » et d'une palette (2) mobile également en matériau magnétique, la culasse (1) et la palette (2) entourant un bilame (3) thermique.

Dans la version des figures 1 et 2, le bilame (3) est électriquement relié à une borne (4) de l'appareil électrique via une tresse conductrice (5). La palette (2) est rotative par rapport à une pièce intermédiaire (6) dotée de paliers de pivotements (7, 7'). Deux butées (8, 8') disposées à proximité de l'axe de pivotement permettent de limiter l'amplitude du basculement de la palette (2) sous l'effet du ressort de compression (9), qui sollicite en permanence ladite palette (2) en direction desdites butées (8, 8').

Le ressort (9), adapté à chaque calibre, est disposé entre la palette (2) et la culasse fixe (1), plus précisément sur deux pattes (10, 11) solidaires respectivement d'un crochet (13) dépassant de la pièce intermédiaire (6) et de la palette (2). Cette dernière présente deux couches ou épaisseurs repliées (2', 2") dont l'une est dotée d'une languette (12) destinée au réglage de l'amplitude du basculement, par coopération avec une paroi du boîtier de l'appareil (non représenté). Les butées (8, 8') servent donc uniquement à permettre l'établissement d'un sous-ensemble prémonté, prêt à être intégré dans le boîtier, et ne servent pas au réglage une fois que le sous-ensemble est inséré dans le socle du boîtier.

Le positionnement précis de la pièce intermédiaire (6) par rapport à la culasse fixe (1) apparaît plus clairement à la figure 2 : elle épouse au moins partiellement la surface extérieure de la culasse (1) et se trouve par conséquent placée en sandwich entre ladite culasse (1) et la borne (4). Selon une possibilité, Il s'agit d'une pièce en laiton. La coupe de la figure 2 montre également clairement le support inférieur (14), inséré dans le socle du boîtier, sur laquelle est fixée l'une des extrémités du bilame (3) relié au reste du circuit par une tresse souple (non représentée).

La version des figures 3 et 4 est très similaire à la précédente, la seule différence résidant dans l'existence d'un chauffage indirect du bilame (3) par une tôle conductrice (15) mince disposée dans le volume enclos par la culasse fixe (1) en forme de gouttière, entre le fond de ladite gouttière et le bilame (3). L'extrémité inférieure de celui-ci y est fixée, et non plus directement au support inférieur (14) comme dans la version précédente.

La partie supérieure de ladite tôle (15) est solidarisée à la borne (4). Sa portion médiane (16) se développant parallèlement et à proximité du bilame (3) (voir en figure 4) réalise l'essentiel du chauffage par rayonnement du bilame (3). Une telle configuration peut avoir un intérêt lorsque, par exemple pour les calibres élevés, le courant traversant le bilame (3) est élevé et conduirait à le chauffer de manière déraisonnable.

La configuration de l'invention permet d'obtenir, pour une largeur faible qui est compatible avec son introduction dans des modules, un rendement magnétique suffisant pour que le percuteur puisse faire déclencher la serrure magnétique en cas de court-circuit dans la ligne protégée par le disjoncteur équipé d'un tel actionneur.

## Revendications

1. Déclencheur magnétothermique pour appareil électrique de coupure de type disjoncteur, comportant un circuit magnétique à palette mobile (2) pivotant par rapport à une culasse fixe (1) formant le reste du circuit magnétique, ladite culasse (1) étant à section en U et entourant un bilame thermique (3) électriquement relié à une borne (4) de l'appareil, des moyens de rappel (9) maintenant la palette (2) en position ouverte par rapport à la culasse (1) en l'absence de courant de court-circuit, la borne (4) et la culasse (1) étant fixées l'une à l'autre et à une pièce intermédiaire (6) dotée de paliers de pivotement (7, 7') pour la palette (2), l'ensemble formant un sous-ensemble d'un seul tenant, **caractérisé en ce que** la borne (4) est en forme de L au dos duquel est solidarisée le fond de la culasse (1) en forme de gouttière, la pièce intermédiaire (6) étant fixée entre ledit fond et le dos de la borne (4), ladite pièce (6) enveloppant au moins partiellement l'extérieur de la culasse (1) et comportant deux branches en dépassant dans une direction d'allure axiale, les extrémités desdites branches présentant des orifices (7, 7') en regard dans lesquels pivote la palette (2).

2. Déclencheur magnétothermique selon la revendication précédente, **caractérisé en ce que** les moyens de rappel sont constitués d'un ressort de compression interposé entre la palette (2), via une patte (11) dépassant de l'extrémité libre de celle-ci à l'opposé de la charnière avec la pièce intermédiaire (6), et un crochet (13) prolongeant ladite pièce au delà de la culasse, dont dépasse une seconde patte (10).

3. Déclencheur magnétothermique selon la revendication précédente, **caractérisé en ce que** deux butées (8, 8') sont disposées à proximité de l'axe de pivotement en vue de limiter l'amplitude du basculement de la palette (2) sous l'effet du ressort de compression (9), qui sollicite en permanence ladite palette (2) en direction desdites butées (8, 8').

4. Déclencheur magnétothermique selon l'une quelconque des revendications précédentes, **caractérisé en ce que** la palette mobile (2) comporte au moins deux épaisseurs (2', 2") obtenues par repli de la tôle magnétique constituant ladite palette (2).

5. Déclencheur magnétothermique selon l'une des revendications précédentes, **caractérisé en ce que** la palette (2) présente une languette (12) de réglage de l'amplitude de son basculement, dont l'extrémité libre coopère avec le boîtier de l'appareil électrique.

6. Déclencheur magnétothermique selon la revendication précédente, **caractérisée en ce que** ladite languette (12) est constituée d'une portion de la tôle de la palette (2) voisine d'un bord perpendiculaire à l'axe de pivotement, obtenue par découpe d'un segment parallèle audit bord et subissant un pliage dont l'angle est variable et constitue le paramètre de réglage de l'amplitude du basculement de la palette (2).

7. Déclencheur magnétothermique selon l'une quelconque des revendications 1 à 5, **caractérisée en ce que** le bilame (3) passe dans la gouttière formant la culasse (1), dans laquelle il est orientée sensiblement parallèlement à l'axe de ladite gouttière.

8. Déclencheur magnétothermique selon la revendication précédente, **caractérisée en ce que** le bilame (3) est électriquement connecté à la borne (4) en sortie de la culasse par au moins une tresse (5) conductrice souple soudée d'une part à l'extrémité libre du bilame (3) et d'autre part au dos de ladite borne (4).

9. Déclencheur magnétothermique selon l'une des revendications 6 et 7, **caractérisé en ce que** le bilame (3) est fixé à la semelle du boîtier de l'appareil au niveau de son extrémité opposée à l'extrémité libre, et relié à ce niveau à un contact mobile de l'appareil de coupure via au moins une tresse conductrice souple.

10. Appareil de coupure de type disjoncteur comportant pour chaque ligne à protéger un contact mobile apte à coopérer avec un contact fixe, une serrure mécanique de disjonction apte à basculer pour séparer le contact mobile du contact fixe en cas de surintensité dans une ligne, **caractérisé en ce qu'**il comporte un déclencheur magnétothermique selon l'une des revendications précédentes apte à agir sur ladite serrure pour la faire basculer.

## Patentansprüche

1. Thermomagnetischer Auslöser für ein elektrisches Unterbrechungsgerät vom Typ Trennschalter, umfassend eine Magnetschaltung mit mobiler Platte (2), die in Bezug zu einem festen Joch (1), das den Rest der Magnetschaltung bildet, schwenkt, wobei das Joch (1) U-förmigen Querschnitt hat und einen thermische Bimetallstreifen (3) umgibt, der elektrisch an eine Klemme (4) des Geräts angeschlossen ist, wobei Rückstellmittel (9) die Platte (2) in offener Position in Bezug zum Joch (1) bei Nichtvorhandensein eines Kurzschlussstroms halten, wobei die Klemme (4) und das Joch (1) aneinander und an einem Zwischenstück (6), das mit Schwenklagern (7, 7') für die Platte (2) versehen ist, befestigt sind, wobei die Einheit eine Untereinheit aus einem Stück bildet, **dadurch gekennzeichnet, dass** die Klemme (4) L-Form hat, auf deren Rückseite der Boden des Jochs (1) in Rinnenform befestigt ist, wobei das Zwischenstück (6) zwischen dem Boden und der Rückseite der Klemme (4) befestigt ist, wobei das Stück (6) das Äußere des Joches (1) zumindest teilweise umgibt und zwei Schenkel umfasst, die in eine Richtung mit axialem Verlauf überstehen, wobei die Enden der Schenkel gegenüberliegende Öffnungen (7, 7') aufweisen, in denen die Platte (2) schwenkt.

2. Thermomagnetischer Auslöser nach dem vorhergehenden Anspruch, **dadurch gekennzeichnet, dass** die Rückstellmittel von einer Kompressionsfeder gebildet sind, die zwischen der Platte (2) über eine Klaue (11), die über das freie Ende derselben gegenüber dem Scharnier mit dem Zwischenstück (6) hinausragt, und einem Haken (13) zwischengefügt ist, der das Stück über das Joch, über das eine zweite Platte (10) hinausragt, verlängert.

3. Thermomagnetischer Auslöser nach dem vorhergehenden Anspruch, **dadurch gekennzeichnet, dass** zwei Anschläge (8, 8') in der Nähe der Schwenkachse angeordnet sind, um die Amplitude des Schwenkens der Platte (2) unter der Wirkung der Kompressionsfeder (9), die die Platte (2) permanent in Richtung der Anschläge (8, 8') drückt, zu begrenzen.

4. Thermomagnetischer Auslöser nach einem der vorhergehenden Ansprüche, **dadurch gekennzeichnet, dass** die mobile Platte (2) mindestens zwei Dicken (2', 2") umfasst, die durch Falten des die Platte (2) bildenden Magnetblechs erhalten werden.

5. Thermomagnetischer Auslöser nach einem der vorhergehenden Ansprüche, **dadurch gekennzeichnet, dass** die Platte (2) eine Lasche (12) zur Einstellung der Amplitude ihres Schwenkens aufweist, deren freies Ende mit dem Gehäuse des elektrischen Geräts zusammenwirkt.

6. Thermomagnetischer Auslöser nach dem vorhergehenden Anspruch, **dadurch gekennzeichnet, dass** die Lasche (12) von einem Abschnitt des Blechs der Platte (2) in der Nähe eines Randes senkrecht auf die Schwenkachse gebildet ist, die durch Ausschneiden eines Segments parallel zum Rand erhalten und einem Falten unterzogen wird, dessen Winkel variabel ist und den Einstellparameter der Amplitude des Schwenkens der Platte (2) darstellt.

7. Thermomagnetischer Auslöser nach einem der Ansprüche 1 bis 5, **dadurch gekennzeichnet, dass** der Bimetallstreifen (3) in einer Rinne, die das Joch (1) bildet, verläuft, in der er im Wesentlichen parallel zur Achse der Rinne ausgerichtet ist.

8. Thermomagnetischer Auslöser nach dem vorhergehenden Anspruch, **dadurch gekennzeichnet, dass** der Bimetallstreifen (3) elektrisch an die Klemme (4) am Ausgang des Jochs durch mindestens ein flexibles leitfähiges Band (5) angeschlossen ist, das einerseits an das freie Ende des Bimetallstreifens (3) und andererseits an die Rückseite der Klemme (4) geschweißt ist.

9. Thermomagnetischer Auslöser nach einem der Ansprüche 6 und 7, **dadurch gekennzeichnet, dass** der Bimetallstreifen (3) an der Sohle des Gehäuses des Geräts im Bereich seines dem freien Ende gegenüberliegenden Endes befestigt und in diesem Bereich mit einem mobilen Kontakt des Unterbrechungsgeräts über mindestens ein flexibles leitfähiges Band verbunden ist.

10. Unterbrechungsgerät vom Typ Trennschalter, umfassend für jede zu schützende Leitung einen mobilen Kontakt, der geeignet ist, mit einem festen Kontakt zusammenzuwirken, ein mechanisches Trennschloss, das geeignet ist, zu kippen, um den mobilen Kontakt von dem festen Kontakt im Falle eines Überstroms in einer Leitung zu trennen, **dadurch gekennzeichnet, dass** es einen thermomagnetischen Auslöser nach einem der vorhergehenden Ansprüche umfasst, der geeignet ist, auf das Schloss einzuwirken, um es zum Kippen zu bringen.

## Claims

1. Thermal-magnetic tripping mechanism for a circuit-breaker type electrical cut-off device, comprising a magnetic circuit with a mobile vane (2) pivoting relative to a fixed cylinder head (1) forming the rest of the magnetic circuit, said cylinder head (1) having a U-shaped cross-section and surrounding a thermal bimetal switch (3) connected electrically to a terminal (4) of the device, return means (9) holding the vane (2) in an open position relative to the cylinder head (1) in the absence of a short-circuit current, the terminal (4) and the cylinder head (1) being fixed to one another and to an intermediate piece (6) fitted with pivotable bearings (7, 7') for the vane (2), the assembly forming a subassembly in a single piece, **characterised in that** the terminal (4) is in the form of an L the back of which is joined to the base of the cylinder head (1) in the form of a trough, the intermediate piece (6) being fixed between said base and the back of the terminal (4), said piece (6) enveloping at least partially the outside of the cylinder head (1) and comprising two arms passing in a direction that appears to be axial, the ends of said arms having opposite openings (7, 7') in which the vane (2) pivots.

2. Thermal-magnetic tripping mechanism according to the preceding claim, **characterised in that** the return means are formed by a compression spring interposed between the vane (2), via a tab (11) passing beyond the free end of the latter opposite the hinge with the intermediate piece (6), and a hook (13) extending said piece past the cylinder head, a second tab (10) passing beyond the latter.

3. Thermal-magnetic tripping mechanism according to the preceding claim, **characterised in that** two stops (8, 8') are arranged close to the pivot axis with the aim of limiting the switching amplitude of the vane (2) under the effect of the compression spring (9), which is applied permanently on said vane (2) in the direction of said stops (8, 8').

4. Thermal-magnetic tripping mechanism according to any of the preceding claims, **characterised in that** the mobile vane (2) has at least two layers (2', 2") obtained by folding the magnetic sheet forming said vane (2).

5. Thermal-magnetic tripping mechanism according to any of the preceding claims, **characterised in that** the vane (2) has a flap (12) for controlling its switching amplitude, the free end of which cooperates with the housing of the electric device.

6. Thermal-magnetic tripping mechanism according to the preceding claim, **characterised in that** said flap (12) is formed by a portion of the metal sheet of the vane (2) adjacent to an edge perpendicular to the pivoting axis, obtained by cutting out a segment parallel to said edge and being folded, the angle of the latter being variable and forms the parameter for controlling the switching amplitude of the vane (2).

7. Thermal-magnetic tripping mechanism according to any of claims 1 to 5, **characterised in that** the bimetal switch (3) passes into the trough forming the cylinder head (1), in which it is oriented to be substantially parallel to the axis of said trough.

8. Thermal-magnetic tripping mechanism according to the preceding claim, **characterised in that** the bimetal switch (3) is connected electrically to the terminal (4) at the output of the cylinder head by at least one flexible conductive braid (5) welded on the one hand to the free end of the bimetal switch (3) and on the other hand to the back of said terminal (4).

9. Thermal-magnetic tripping mechanism according to any of claims 6 and 7, **characterised in that** the bimetal switch (3) is fixed to the sole of the housing of the device at its end opposite the free end and connected at this level to a mobile contact of the cut-off device via at least one flexible conductive braid.

10. Electrical cut-off device of the circuit-breaker type comprising for each line to be protected a mobile contact which is able to cooperate with a fixed contact, a mechanical disconnection lock which can switch to separate the contact mobile of the fixed contact in case of overcurrent in a line, **characterised in that** it comprises a thermal-magnetic tripping mechanism according to any of the preceding claims able to act on said lock to make it switch.
